# FASCICULE DE BREVET EUROPEEN

(11) **EP 2 204 886 B1**
(45) Date de publication et mention de la délivrance du brevet: **27.04.2011**
(21) Numéro de dépôt: 10150006.4
(22) Date de dépôt: 04.01.2010
(51) Int. Cl.: H01R 9/26, H01R 31/08, H01R 13/66

(54) **Shunt electrique**
Elektrischer Shunt
Electric shunt

(30) Priorité: 06.01.2009 FR 0950031
(43) Date de publication de la demande: 07.07.2010
(73) Titulaire: ABB France, 92500 Rueil Malmaison (FR)
(72) Inventeur: Da Silva, Franck, 38300 Saint Savin (FR)
(74) Mandataire: Maureau, Philippe

(56) Documents cités:
- EP-A- 1 347 535
- EP-A- 1 715 547
- DE-B3-102005 026 714
- GB-A- 2 327 158

## Description

La présente invention concerne un shunt électrique destiné à connecter au moins deux appareils électriques basse tension.

Pour effectuer la connexion de plusieurs appareils basse tension, il est connu, notamment du document DE3625240C2, d'utiliser des shunts électriques constitués d'une barre de matériau métallique conducteur. Une telle barre relie entre elles plusieurs fiches comprenant chacune deux pattes élastiques destinées à prendre appui contre deux rebords d'une ouverture en forme de fente dans une barrette électrique d'un des appareils basse tension. En particulier, le but de l'utilisation d'un shunt de type barre est de relier entre eux plusieurs appareils électriques afin de connecter toutes leurs différentes bornes en un même point de liaison. Dans cette configuration, toutes les bornes des différents appareils électriques dans lesquels le shunt est placé se retrouvent alors au même potentiel électrique.

Ce type de shunt donne satisfaction en ce que la contrainte exercée par le shunt sur la barrette de chaque appareil électrique est minime. En effet, la distance séparant la barrette de chaque appareil électrique de la barre du shunt, correspond à la hauteur des fiches. Cette hauteur étant faible et le poids de la barre étant répartie sur chacune des barrettes de chaque appareil électrique, le bras de levier exercé par le poids de la barre sur la barrette de chaque appareil électrique sera faible. L'élasticité des pattes d'une même fiche qui vient prendre appui sur les rebords d'une même ouverture, suffi à conférer à l'ensemble constitué par le shunt et les appareils électriques qu'il relie, une bonne stabilité et résistance aux vibrations.

Toutefois dans le cas d'un shunt comprenant au moins un composant électrique interposé entre les fiches et connecté à celles-ci, ainsi qu'un corps isolant logeant ces composants, le bras de levier exercé sur la barrette des divers appareils électriques devient plus important, ce type de shunt est donc peu stable sur les appareils basse tension. Dans le cas où l'ensemble est soumis à des vibrations, pouvant par exemple être engendrées par la présence d'un transformateur dans l'armoire électrique où est installé l'ensemble, le bras de levier important conféré par le bloc formé par le corps isolant et le composant électrique diminuera la résistance à la fatigue de chaque fiche, ce qui à terme peut conduire à la rupture de celles-ci. De telles vibrations peuvent également conduire à un décrochage du shunt de sa position de maintien dans les conduits des appareils basse tension.

De plus lors de leur mise en place dans les appareils basse tension, l'opérateur tient le shunt par son corps isolant. Le couple exercé sur les pattes par les rebords de l'ouverture lors de leur introduction est plus important que dans le cas d'un shunt à barre. Dans un système à une ouverture par fiche, il existe donc un risque non négligeable de torsion des pattes par l'opérateur lors de l'introduction du shunt dans l'ouverture des appareils basse tension. Ce risque est multiplié à chaque fois que l'opérateur retire le shunt pour le remettre par exemple lors d'une opération de maintenance. Cette torsion peut entrainer une déformation plastique des pattes d'une même fiche ce qui atténuerait considérablement la fonction de maintien du shunt dans les appareils basses tension, fonction qui est assurée par l'élasticité des pattes qui viennent appuyer sur les parois des conduits des appareils basse tension. Le document GB-A-2327158 décrit un shunt électrique d'après le préambule de la revendication 1.

La présente invention a pour objet de résoudre tout ou partie des inconvénients ci-dessus.

A cet effet, la présente invention a pour objet un shunt électrique pour appareil basse tension comprenant une première fiche comportant deux pattes élastiques destinées à prendre appui contre deux rebords de deux ouvertures distinctes dans une barrette conductrice d'un premier appareil basse tension, une deuxième fiche comportant au moins une autre patte élastique destinée à prendre appui contre le rebord d'une des ouvertures distinctes dans une barrette conductrice d'un second appareil basse tension adjacent au premier, et un corps isolant comprenant un logement pour au moins un composant électrique destiné à être relié électriquement entre la première et la deuxième fiche.

Une telle disposition permet à la fois un meilleur guidage de chacune des pattes d'une même fiche à l'intérieur de l'appareil basse tension en minimisant le risque de torsion d'une patte lors de leur introduction, et une meilleure stabilité de l'ensemble par la force exercée par chacune des pattes sur les deux rebords des ouvertures distinctes de la barrette conductrice.

Selon un mode de réalisation, les fiches comportent deux pattes chacune.

Avantageusement les pattes présentent une portion de largeur rétrécie pour leur conférer une élasticité suivant leur direction d'écartement afin de faciliter leur retrait ou introduction dans les conduits des appareils basse tension.

Dans une autre variante et pour faciliter l'introduction, chaque patte présente une portion d'extrémité dont la largeur diminue progressivement.

Selon un mode de réalisation, les pattes de chaque fiche sont symétriques par rapport à un plan.

Selon un autre mode de réalisation, une fiche avec ses pattes est réalisée en une seule pièce.

Selon une possibilité, une fiche avec ses pattes est réalisée en une seule pièce et avantageusement dans un même matériau conducteur.

Selon un autre mode de réalisation, les pattes des fiches sont renforcées par des manchons qui les recouvrent sur une portion.

Selon une variante de ce mode de réalisation, une portion d'au moins un manchon présente une forme complémentaire à celle d'une portion du bord d'au moins un conduit d'un appareil électrique.

La présente invention a également pour objet un ensemble comprenant au moins deux appareils électriques adjacents, chaque appareil comprenant un corps isolant, une barrette conductrice avec deux ouvertures distinctes, et un shunt tel que décrit précédemment.

L'invention sera bien comprise à l'aide de la description qui suit, en référence au dessin schématique annexé représentant, à titre d'exemple non limitatif, une forme d'exécution de ce dispositif.
La figure 1 est une vue en perspective éclatée d'un ensemble 11 comprenant un shunt et deux appareils électriques basse tension adjacents.
La figure 2 est une vue en coupe de l'ensemble 11 en position assemblée.

Selon un mode de réalisation représenté aux figures 1 et 2, un shunt électrique comprend une première fiche 2 à deux pattes élastiques 3, une deuxième fiche 7 à deux pattes élastiques 3 et un corps isolant 9 comprenant un logement pour un composant électrique ou circuit imprimé qui relie la première fiche à la seconde fiche.

Chaque appareil électrique 6,8 quant à lui comporte un corps isolant 10, des moyens de fixation 17 sur un rail ainsi que d'autres moyens de fixation 18 à un autre appareil électrique adjacent. Il comporte également une barrette de liaison conductrice 5 comprenant deux ouvertures distinctes 4 situées à l'extrémité de deux conduits 14 séparés par une cloison 13 et qui débouchent sur la face supérieure du corps isolant 10 de l'appareil.

La fiche présente une forme en U et est renforcée à sa base par un manchon 12 isolant intégré au corps isolant du shunt 9 qui entoure une portion de chaque patte sur sa longueur, ce qui a pour effet de maintenir la patte suivant son plan d'origine et de réduire les risques de torsion lors de l'introduction.

Chaque manchon 12 est pourvu sur une de ses faces d'un élément 15 faisant saillie et assurant le maintien du shunt 1 dans les conduits 14 de l'appareil électrique en coopérant avec des butées complémentaires ménagées sur le corps isolant de l'appareil.

Les extrémités des pattes élastiques 3 des fiches 2,7 présentent un épaulement sur la face de la patte orientée sur l'intérieur du U mais également une portion dont la largeur diminue progressivement afin de faciliter leur introduction dans les ouvertures distinctes 4 de la barrette de liaison 5.

Lors de l'introduction du shunt 1, les pattes 3 de chaque fiche 2,7 sont guidés par les conduits 14 des appareils électriques 6,8 jusqu'à atteindre les ouvertures 4 situées sur la barrette de liaison 5. Lors de cette introduction le shunt 1 va présenter une résistance mécanique due d'une part au frottement des pattes élastiques 3 sur les parois des conduits 14 des deux appareils électriques basse tension 6,8, et d'autre part lorsque les éléments 15 faisant saillie sur les manchons 12 et les éléments 16 faisant saillie dans les conduits 14 se croiseront en se déformant élastiquement.

L'extrémité des pattes 3 atteindra alors la barrette de liaison 5 et la traversera par les ouvertures distinctes 4 qui leurs sont spécifiques.

Une fois ce positionnement effectué, l'ensemble acquiert une grande stabilité de fonctionnement au niveau électrique par le contact entre les pattes 3 des fiches 2,7 avec la barrette de liaison 5, et mécanique de part l'emboîtage élastique réversible des manchons 12 dans les conduits 14 de l'appareil électrique ainsi que part le profil des extrémités des pattes 3 et l'élasticité de celle-ci.

Suivant l'application, chaque fiche 2,7 peut être fixé au corps isolant 9 à l'aide d'un axe traversant 21 qui offre une meilleure tenue de la fiche 2,7 dans le corps isolant 9 lors des phases d'introduction ou de retrait du shunt. Chaque fiche peut également présenter une troisième patte 22 faisant saillie dans le corps isolant 9 du shunt 1 et pouvant servir de point de soudure d'une borne de composant électrique. Toujours suivant l'application et notamment dans le cas de composants de visualisation, le corps isolant 9 du shunt peut présenter sur sa face supérieure un regard débouchant 19 sur l'intérieur de celui-ci. Le shunt 1 peut de même avantageusement présenter une ergonomie appropriée à son insertion et à son retrait, notamment en affectant une légère courbure à ses flans et en striant leur surface 20 pour une meilleure prise en main.

A titre indicatif et non limitatif, le composant ou circuit imprimé que peut conditionner le corps isolant du shunt peut être un fusible, une lampe qui permettrai de visualiser le passage du courant, un relais ou encore une varistance.

Comme il va de soi, l'invention ne se limite pas à la forme de réalisation préférentielle décrite ci-dessus, à titre d'exemple non-limitatif ; elle en embrasse au contraire toutes les variantes.

## Revendications

1. Shunt électrique (1) destiné à connecter au moins deux appareils électriques (6,8) basse tension le shunt électrique comprenant
- une première fiche (2) comportant deux pattes élastiques (3) destinées à prendre appui contre deux rebords de deux ouvertures distinctes (4) dans une barrette conductrice (5) d'un premier appareil (6) basse tension,
- une deuxième fiche (7) comportant au moins une autre patte élastique (3) destinée à prendre appui contre le rebord d'une des ouvertures distinctes (4) dans une barrette conductrice (5) d'un second appareil basse tension (8) adjacent au premier appareil (6), et
- un corps isolant (9) comprenant un logement pour au moins un composant électrique ou circuit imprimé destiné à être relié électriquement entre la première (2) et la deuxième fiche (7).

2. Shunt (1) selon la revendication 1, dans lequel la deuxième fiche (7) comporte deux pattes élastiques (3) destinées à prendre appui contre deux rebords de deux ouvertures distinctes (4) dans la barrette conductrice (5) du second appareil (8) basse tension adjacent au premier appareil (6).

3. Shunt (1) selon l'une des revendications précédentes, dans lequel les pattes (3) présentent une portion de largeur rétrécie pour leur conférer une élasticité suivant leur direction d'écartement.

4. Shunt (1) selon l'une des revendications précédentes, dans lequel les pattes (3) présentent une portion d'extrémité dont la largeur diminue progressivement afin de faciliter leur introduction dans les ouvertures (4) de la barrette de liaison (5).

5. Shunt (1) selon l'une des revendications précédentes, dans lequel les pattes (3) d'une même fiche (2,7) sont symétriques par rapport à un plan.

6. Shunt (1) selon l'une des revendications précédentes, dans lequel une fiche (2,7) avec ses pattes (3) est réalisée en une seule pièce.

7. Shunt (1) selon l'une des revendications précédentes, dans lequel les pattes (3) d'une même fiche (2,7) sont réalisées dans un même matériau conducteur.

8. Shunt (1) selon l'une des revendications précédentes, dans lequel les pattes (3) des fiches (2,7) sont renforcées par des manchons (12) qui les recouvrent sur une portion.

9. Shunt (1) selon la revendication 8, dans lequel un manchon (12) présente sur une de ses faces un élément 15 faisant saillie et assurant le maintien du shunt (1) par emboitage élastique réversible dans les conduits (14) de l'appareil.

10. Ensemble comprenant :
- au moins deux appareils électriques (6,8) adjacents, chaque appareil (6,8) comprenant un corps isolant (10), une barrette conductrice (5) avec deux ouvertures distinctes (4), et
- un shunt (1) selon l'une des revendications précédentes.

## Claims

1. An electric shunt (1) intended to connect at least two electrical low voltage devices (6, 8), the electric shunt comprising:
- a first plug (2) including two elastic tabs (3) intended to bear against two edges of two distinct apertures (4) in a conducting strip (5) of a first low voltage device (6),
- a second plug (7) including at least one other elastic tab (3) intended to bear against the edge of one of the distinct apertures (4) in a conducting strip (5) of a second low voltage device (8) and adjacent to the first device (6), and
- an insulating body (9) comprising a housing for at least one electric component or printed circuit intended to be electrically connected between the first (2) and the second plug (7).

2. The shunt (1) according to claim 1, wherein the second plug (7) includes two elastic tabs (3) intended to bear against two edges of two distinct apertures (4) in the conducting strip (5) of the second low voltage device (8) adjacent to the first device (6).

3. The shunt (1) according to any of the preceding claims, wherein the tabs (3) have a shrinked width portion for giving them elasticity along their separation direction.

4. The shunt (1) according to any of the preceding claims, wherein the tabs (3) have an end portion, the width of which gradually decreases in order to facilitate their introduction into the apertures (4) of the connecting strip (5).

5. The shunt (1) according to any of the preceding claims, wherein the tabs (3) of a same plug (2, 7) are symmetrical relatively to a plane.

6. The shunt (1) according to any of the preceding claims, wherein a plug (2, 7) with its tabs (3) is made in a single piece.

7. The shunt (1) according to any of the preceding claims, wherein the tabs (3) of a same plug (2, 7) are made in a same conducting material.

8. The shunt (1) according to any of the preceding claims, wherein the tabs (3) of the plugs (2, 7) are strengthened by sleeves (12) which cover them over a portion.

9. The shunt (1) according to claim 8, wherein a sleeve (12) has on one of its faces a protruding element (15), and ensuring the maintenance of the shunt (1) by reversible elastic interlocking in the conduits (14) of the device.

10. An assembly comprising:
- at least two adjacent electric devices (6, 8), each device (6, 8) comprising an insulating body (10), a conducting strip (5) with two distinct apertures (4), and
- a shunt (1) according to any of the preceding claims.

## Patentansprüche

1. Elektrischer Shunt (1), der dazu bestimmt ist, mindestens zwei elektrische Niederspannungsgräte (6, 8) zu verbinden, wobei der elektrische Shunt umfasst:
- einen ersten Stecker (2), der zwei elastische Zungen (3) aufweist, die dazu bestimmt sind, sich auf zwei Rändern zweier unterschiedlicher Öffnungen (4) in einer Stromschiene (5) eines ersten elektrischen Niederspannungsgeräts (6) abzustützen,
- einen zweiten Stecker (7), der mindestens eine andere elastische Zunge (3) aufweist, die dazu bestimmt ist, sich auf dem Rand einer der unterschiedlichen Öffnungen (4) in einer Stromschiene (5) eines zweiten Niederspannungsgeräts (8) neben dem ersten Gerät (6) abzustützen, und
- einen Isolationskörper (9), der eine Aufnahme für mindestens ein elektrisches Bauteil oder eine gedruckte Schaltung aufweist, der dazu bestimmt ist, elektrisch zwischen dem ersten (2) und dem zweiten (7) Stecker verbunden zu sein.

2. Shunt (1) nach Anspruch 1, wobei der zweite Stecker (7) zwei elastische Zungen (3) aufweist, die dazu bestimmt sind, sich auf zwei Rändern zweier unterschiedlicher Öffnungen (4) in der Stromschiene (5) des zweiten Niederspannungsgeräts (8) neben dem ersten Gerät (6) abzustützen.

3. Shunt (1) nach einem der vorangehenden Ansprüche, wobei die Zungen (3) einen Abschnitt verengter Breite aufweisen, um ihnen in ihrer Spreizrichtung Elastizität zu verleihen.

4. Shunt (1) nach einem der vorangehenden Ansprüche, wobei die Zungen (3) einen Endabschnitt aufweisen, dessen Breite schrittweise abnimmt, um ihr Einführen in die Öffnungen (4) der Verbindungsschiene (5) zu erleichtern.

5. Shunt (1) nach einem der vorangehenden Ansprüche, wobei die Zungen (3) desselben Steckers (2, 7) im Verhältnis zu einer Ebene symmetrisch sind.

6. Shunt (1) nach einem der vorangehenden Ansprüche, wobei ein Stecker (2, 7) mit seinen Zungen (3) aus ein und demselben Werkstück hergestellt ist.

7. Shunt (1) nach einem der vorangehenden Ansprüche, wobei die Zungen (3) desselben Steckers (2, 7) aus ein und demselben leitenden Material hergestellt sind.

8. Shunt (1) nach einem der vorangehenden Ansprüche, wobei die Zungen (3) der Stecker (2, 7) durch Hülsen (12) verstärkt sind, die sie über einen Abschnitt bedecken.

9. Shunt (1) nach Anspruch 8, wobei eine Hülse (12) auf einer ihrer Seiten ein Element (15) aufweist, das hervorsteht und den Halt des Shunts (1) durch reversibles elastisches Einfügen in die Kanäle (14) des Geräts absichert.

10. Gruppe, die umfasst:
- mindestens zwei benachbarte elektrische Geräte (6, 8), wobei jedes Gerät (6, 8) einen Isolationskörper (10), eine Stromschiene (5) mit zwei unterschiedlichen Öffnungen (4) und
- einen Shunt (1) nach einem der vorangehenden Ansprüche.
